# EUROPÄISCHE PATENTSCHRIFT

(11) **EP 2 700 505 B1**
(45) Veröffentlichungstag und Bekanntmachung des Hinweises auf die Patenterteilung: **21.12.2016**
(21) Anmeldenummer: 13175580.3
(22) Anmeldetag: 08.07.2013
(51) Int. Cl.: B41F 33/00, B41F 33/12

(54) **Verfahren zur Prüfung des Druckergebnisses bei Rotationdruckmaschinen**
Method for testing the printed product of rotation printers
Procédé de vérification du résultat de l'impression pour des presses rotatives

(30) Priorität: 31.07.2012 DE 102012106981
(43) Veröffentlichungstag der Anmeldung: 26.02.2014
(73) Patentinhaber: BST eltromat International GmbH, 33739 Bielefeld (DE)
(72) Erfinder: van Pels, Oliver, 32130 Enger (DE); Köhler, Carsten, 33818 Leopoldshöhe (DE)
(74) Vertreter: Ter Meer Steinmeister & Partner

(56) Entgegenhaltungen:
- EP-A1- 2 128 793
- EP-A1- 2 191 968

## Beschreibung

Die Erfindung betrifft ein Verfahren zur Prüfung des Druckergebnisses bei Rotationsdruckmaschinen, die ein Inspektionssystem zur Inspektion des Druckbildes aufweisen, bei welchem Verfahren aus einer vorbestimmten Anzahl von Livebildern, die das Inspektionssystem an einer bedruckten Bahn aufnimmt, ein Referenzbild gebildet wird, das dann mit einem von einer Druckvorstufe gelieferten digitalen Proof verglichen werden kann.

Ein Verfahren dieser Art ist aus EP 0 527 285 B1 bekannt.

Für eine lückenlose Inspektion des Druckerzeugnisses sind Inspektionssysteme entwickelt worden, mit denen ein vollständiges Bild der gedruckten Bahn aufgenommen und digital gespeichert werden kann. Die Bildinformation wird mit Positionsinformation verknüpft, die den Ort des jeweiligen Bildbereiches in Längsrichtung der Bahn angibt. Ein Steuerpult mit einem Monitor erlaubt es, für jeden gewünschten Punkt auf der bedruckten Bahn das zugehörige Bild aufzurufen und auf Fehler zu inspizieren. Wenn nicht tolerierbare Fehler im gedruckten Bild festgestellt werden, so ist es anhand der gespeicherten Positionsinformation möglich, nach Abschluss des Druckprozesses mit Hilfe eines Umrollers den schadhaften Bereich der bedruckten Bahn anzufahren und aus der Bahn herauszutrennen.

Es sind auch Fehlererkennungsalgorithmen für eine automatische Fehlererkennung entwickelt worden. Dazu werden beispielsweise zu Beginn des Druckprozesses die ersten etwa 50 sich wiederholenden Druckbilder (Formate) mit einer Zeilenkamera digital fotografiert, und die Bildinformation wird über die 50 Bilder integriert, so dass man das Referenzbild, das sogenannte "Golden Image" erhält, mit dem dann die später während des Druckprozesses aufgenommenen Bilder verglichen werden. In der Integrationsphase lässt sich auch die Schwankungsbreite der Bildinformation für jedes einzelne Pixel bestimmen, so dass sich Toleranzgrenzen für die Fehlererkennung festlegen lassen. Während des Druckprozesses wird dann das aktuell aufgenommene Bild vom Referenzbild subtrahiert, und wenn die erhaltene Differenz außerhalb der Fehlertoleranzen liegt, so wird ein Fehlersignal erzeugt, und der fehlerhafte Bildbereich wird auf dem Monitor des Steuerpultes dargestellt. Das erlaubt es dem Bedienungspersonal, schon während des Druckprozesses einzugreifen, um den Fehler zu beheben, oder, wenn er nicht behebbar ist, den Druckprozess abzubrechen. Darüber hinaus können die Positionen der erkannten Bildfehler gespeichert werden, so dass die schadhaften Stellen in der bedruckten Bahn nach Abschluss des Druckprozesses gezielt untersucht und gegebenenfalls entfernt werden können. Die letzte Entscheidung, ob ein fehlerhafter Bildbereich entfernt werden muss oder noch toleriert werden kann, liegt jedoch nach wie vor beim Bedienungspersonal.

Das gewünschte Druckergebnis wird üblicherweise durch einen sogenannten digitalen Proof spezifiziert, der von einer Druckvorstufe bereitgestellt wird. Um frühzeitig festzustellen, ob das Druckergebnis den Vorgaben entspricht, wird das vom Inspektionssystem gelieferte Bild mit dem digitalen Proof verglichen. Auch für diesen Vergleich können digitale Bildverarbeitungstechniken eingesetzt werden.

Bisher wird für diesen Bildvergleich das Referenzbild benutzt, das weniger verrauscht ist und weniger stark fluktuiert als die einzelnen Livebilder.

Aufgabe der Erfindung ist es, ein Verfahren anzugeben, mit dem sich die Produktion von Ausschuss weiter verringern lässt.

Diese Aufgabe wird erfindungsgemäß dadurch gelöst, dass mindestens eines der Livebilder elektronisch mit dem digitalen Proof verglichen wird.

Auf diese Weise kann eine erste Überprüfung des Druckergebnisses bereits anhand der Livebilder durchgeführt werden, bevor das Referenzbild fertig gestellt ist.

Besonders vorteilhaft ist an diesem Verfahren, dass die Livebilder auch schon beim Andrucken zur Verfügung stehen, das dem eigentlichen Drucklauf vorausgeht und bei dem noch kein Referenzbild erzeugt wird. Zumindest grobe Abweichungen vom digitalen Proof können somit schon in einem sehr frühen Stadium erkannt werden, bevor überhaupt die Fortdruckphase eines Drucklaufes erreicht wird.

Beispielsweise enthält beim Drucken von Verpackungsmaterial das Druckbild neben graphischen Bestandteilen oft auch Textanteile, die je nach Absatzland in verschiedenen Sprachen gedruckt werden. Falls ein falsches Klischee aufgespannt wurde und somit der Text in einer falschen Sprache gedruckt wird, kann dies schon während des Andruckens durch den Vergleich eines der Livebilder mit dem digitalen Proof erkannt werden, so dass der Fehler durch Austausch des Klischees korrigiert werden kann, bevor mit dem Fortdrucken begonnen wird.

Bei dem Vergleich des digitalen Proofs mit einem oder mehreren Livebildern wird man allerdings generell größere Toleranzen zulassen als bei dem Vergleich des digitalen Proofs mit dem Referenzbild, so dass weniger deutliche sichtbare Fehler wie beispielsweise Farbabweichungen, die nur sporadisch aufgrund von Fluktuationen der Livebilder auftreten, während des Probelaufes oder während der Integration der Livebilder noch nicht zu einer Fehlermeldung führen. Fehler dieser Art können dann, falls sie nicht nur sporadisch auftreten, später beim Vergleich des digitalen Proofs mit dem Referenzbild erkannt werden.

Im folgenden wird ein Ausführungsbeispiel anhand der Zeichnung näher erläutert.

Es zeigen:
- Fig. 1: eine schematische perspektivische Ansicht eines Inspektionssystems einer Rotationsdruckmaschine; und
- Fig. 2: ein Diagramm zur Illustration des erfindungsgemäßen Verfahrens.

In Fig. 1 ist ein Abschnitt einer Bahn 10 gezeigt, die in einer Rotationsdruckmaschine bedruckt worden ist und über verschiedene Umlenk- und Führungsrollen 12 zu einer nicht gezeigten Aufwicklung weitergeleitet wird. An der Bahn 10 ist auf der bedruckten Seite eine digitale Zeilenkamera 14 angeordnet, die sich quer zur Bahn 10 über deren gesamte Breite erstreckt und in der Lage ist, zu jedem Zeitpunkt ein komplettes Farbbild einer Zeile des auf die Bahn 10 gedruckten Bildes aufzunehmen.

Die Zeilenkamera 14 ist mit einem leistungsfähigen elektronischen Datenverarbeitungssystem 16 in einem Steuerpult 18 der Vorrichtung verbunden. In dem Datenverarbeitungssystem 16 werden die von der Zeilenkamera 14 gelieferten digitalen Bilddaten Zeile für Zeile gespeichert, so dass sich im Laufe des Druckprozesses ein komplettes Bild der bedruckten Bahn 10 aufnehmen lässt. Dabei erhält das Datenverarbeitungssystem 16 auch Informationen von der Steuereinrichtung der Druckmaschine, insbesondere Information über den Bahntransport, die es erlaubt, jedem Bereich des aufgenommenen und gespeicherten Bildes die zugehörige Längsposition auf der Bahn 10 zuzuordnen. Darüber hinaus enthält das Datenverarbeitungssystem 16 ein leistungsfähiges Bildverarbeitungssystem und Software für eine automatische Fehlererkennung.

Beleuchtungssysteme (Hell- und Dunkelfeldbeleuchtung) zur Ausleuchtung der von der Zeilenkamera 14 aufgenommenen Bildzeile auf der Bahn 10 sind in die Zeilenkamera 14 integriert. Wahlweise kann eine Beleuchtungseinrichtung, beispielsweise eine LED-Zeile auch gegenüberliegend zu der Zeilenkamera 14 auf der Rückseite der Bahn 10 angeordnet sein, so dass es möglich ist, transparente Bahnen auch im Durchlicht aufzunehmen.

An der Bahn 10 ist außerdem eine Matrixkamera 20 installiert, die dazu eingerichtet ist, einen rechteckigen Ausschnitt des auf die Bahn 10 gedruckten Bildes zu fotografieren. Auch hier sind zugehörige Beleuchtungseinrichtungen direkt in die Kamera integriert.

Die Bahn 10 wird in der Rotationsdruckmaschine mit einem Bild bedruckt, das sich in gewissen Intervallen (dem Repeat) wiederholt, nämlich mindestens nach jeder vollständigen Umdrehung der Druckwalzen. Die Matrixkamera 20 ist nach den Stroboskop-Prinzip so mit dem Repeat synchronisiert, das bei jedem digitalen Einzelfoto, das die Matrixkamera aufnimmt, derselbe Bildausschnitt fotografiert wird, so dass man auf einem Bildschirm, auf dem die nacheinander aufgenommenen Bilder wiedergegeben werden, ein stehendes Bild erhält.

Die Matrixkamera 20 ist auf Schienen 22 in Querrichtung der Bahn 10 verfahrbar, so dass die Querposition des fotografierten Bildausschnittes variiert werden kann. Durch Änderung der Phasenlage der Bildfrequenz relativ zum Repeat lässt sich auch die Längsposition des Bildausschnittes variieren. Weiterhin weist die Matrixkamera 20 einen optischen Zoom auf, der es erlaubt, näher an die Bahn 10 heranzuzoomen, so dass ein kleinerer Bildausschnitt mit entsprechend höherer Auflösung beobachtet werden kann.

Die Matrixkamera 20 ist Kernstück eines Bahnbeobachtungssystems, das dazu dient, das Ergebnis des Druckprozesses bei laufender Produktion stichprobenartig zu überwachen, so dass der Maschinenführer jederzeit eingreifen kann, um etwa auftretende Fehler wie Passerfehler, Farbtonveränderungen und dergleichen zu korrigieren.

Die Zeilenkamera 14 ist dagegen das Kernstück eines Inspektionssystems, das unter anderem dazu dient, die bedruckte Bahn 10 in ihrer Gesamtheit auf etwaige Fehler im Druckbild zu inspizieren, so dass in einem späteren Schritt schadhafte Bereiche aus der Bahn herausgetrennt werden können.

Bei der hier gezeigten Vorrichtung ist das Steuerpult 18 ein integriertes Steuerpult, das dazu eingerichtet ist, sowohl das Inspektionssystem (Zeilenkamera 14) als auch das Bahnbeobachtungssystem (Matrixkamera 20) zu steuern und die von diesen Systemen gelieferten Daten elektronisch auszuwerten und dem Bedienungspersonal zu präsentieren. Zu diesem Zweck weist das Steuerpult 18 einen berührungsempfindlichen Bildschirm 24 auf, auf dem wahlweise ein von der Zeilenkamera 14 erzeugtes Bild, ein von der Matrixkamera 20 erzeugtes Bild oder Kombinationen solcher Bilder dargestellt werden kann, zusammen mit Darstellungen von Tasten für Bedienungsoperationen. Im gezeigten Beispiel ist auf dem Steuerpult noch ein zusätzlicher Monitor 26 angebracht.

Auf dem Bildschirm 24 oder dem Bildschirm des zusätzlichen Monitors 26 kann wahlweise auch ein digitaler Proof dargestellt werden, der von einer Druckvorstufe an das Steuerpult 18 übermittelt wurde. Dieser digitale Proof kann dann visuell mit einem von der Zeilenkamera 14 gelieferten Bild verglichen werden. Wahlweise kann auch ein Ausschnitt des digitalen Proofs mit einem Bildausschnitt auf der Bahn 10 verglichen werden, der mit der Matrixkamera 20 aufgenommen wurde.

Die im Datenverarbeitungssystem 16 gespeicherte Bildverarbeitungssoftware ist auch in der Lage, das von der Zeilenkamera 14 gelieferte Bild mit dem digitalen Proof zu vergleichen.

Ein typischer Prozessablauf ist in Fig. 2 als Diagramm dargestellt.

In einem Schritt S100 wird von der Druckvorstufe ein digitaler Proof 110, der das gewünschte Druckergebnis repräsentiert, an das Datenverarbeitungssystem 16 übermittelt.

Mit der Druckmaschine wird in Schritt S200 ein Andruckvorgang durchgeführt. Während dieses Andruckvorgangs ist die Zeilenkamera 14 aktiv, und sie liefert eine Serie von Livebildern 210 an das Datenverarbeitungssystem 16. Zu diesem Zweck wird zu Beginn des Andruckvorgangs wird in Schritt S201 die Zeilenkamera 14 so mit dem Repeat der Druckmaschine synchronisiert, dass die erste Bildzeile jedes Livebildes genau dann aufgezeichnet wird, wenn der Rand eines neuen Formats die Position der Zeilenkamera erreicht. Bisher erfolgt diese Synchronisation von Hand durch das Personal, indem das Synchronisationssignal zeitlich verschoben wird, bis das auf dem Bildschirm sichtbare Livebild die richtige Höhenlage hat. Erfindungsgemäß kann diese Synchronisation jedoch automatisch erfolgen, indem das Livebild elektronisch mit dem digitalen Proof 110 verglichen wird. Wahlweise oder zusätzlich können Livebilder auch von der Matrixkamera 20 erzeugt werden. Jedes einzelne Livebild kann ein vollständiges Format wiedergeben, d. h., das Bild, das während eines Umlaufes der Druckzylinder der Druckmaschine auf die Bedruckstoffbahn gedruckt wird. In Schritt S220 werden eines oder mehrere der Livebilder 210 durch digitale Bildverarbeitung mit dem Proof 110 verglichen, so dass im Fall signifikanter Abweichungen ein Fehlersignal erzeugt und gegebenenfalls der Probelauf abgebrochen werden kann.

Falls das Format in mehrere Nutzen (identische Kopien desselben Bildes) aufgeteilt ist und der digitale Proof nur einen einzelnen Nutzen repräsentiert, wird jedes Livebild 210 in Ausschnitte zerlegt, die jeweils einen Nutzen repräsentieren, und diese Ausschnitte werden nacheinander mit dem digitalen Proof verglichen.

Der Bildvergleich kann in bekannter Weise so ausgeführt werden, dass der digitale Proof (der z. B. durch eine PDF-Datei gebildet wird) in ein Rasterbild gerendert wird, mit geeigneter Simulation vom Einflüssen der Beleuchtung, der optischen Eigenschaften des Objektivs und dergleichen, und dann aus dem Rasterbild und dem jeweiligen Livebild ein Differenzbild gebildet wird, indem die Bildinhalte der beiden Bilder pixelweise voneinander subtrahiert werden. Das Differenzbild kann dann einer Filterung unterzogen werden, die durch Bildrauschen oder durch sporadisch auftretende Fehler verursachte Abweichungen unterdrückt. Wenn die Anzahl der von null verschiedenen Pixel im Differenzbild auch nach dieser Filterung noch oberhalb eines bestimmten Schwellenwertes liegt, wird ein Fehlersignal erzeugt. Gegebenenfalls kann das Bild auch in verschiedene Regionen aufgeteilt werden, für die unterschiedliche Schwellenwerte gelten. Die Schwellenwerte und gegebenenfalls die Parameter der Filterprozeduren werden so gewählt, dass sie dem Rauschen und den Fluktuationen Rechnung tragen, die unvermeidlich in den Livebildern 210 auftreten und nicht unbedingt auf einem tatsächlichen Fehler im Druckbild hinweisen müssen. Wahlweise kann eine Fehlermeldung auch erst dann ausgegeben werden, wenn die Abweichungen bei einem Vergleich des Proofs 110 mit mindestens einem weiteren Livebild 210 bestätigt werden.

Falls in Schritt S220 ein signifikanter Fehler festgestellt wird, können die gefundenen Abweichungen am Bildschirm visuell untersucht werden, um die Fehlerursache festzustellen. Nach Beseitigung der Ursache kann dann der Andruckvorgang wiederholt werden.

Wenn in Schritt S220 keine Fehler (mehr) festgestellt werden, beginnt mit Schritt S300 die Fortdruckphase des Drucklaufes. Auch in dieser Fortdruckphase erzeugt die Zeilenkamera 14 eine Serie von Livebildern 310, die in Schritt 320 wieder mit dem digitalen Proof 110 verglichen werden. Die Toleranzgrenzen für die Feststellung von Fehlern sind dabei vorzugsweise die gleichen wie in Schritt S220.

Die fortlaufend während der Andruckphase aufgenommenen Livebilder 310 werden außerdem zu einem Referenzbild 330 integriert. Die Integration wird über eine gewisse Anzahl von Formaten, beispielsweise über 50 Formate fortgesetzt. Die Anzahl der Formate ist so gewählt, dass statistische Fluktuationen in den Livebildern weitgehend herausgemittelt werden, so dass man als Referenzbild 330 ein stabiles Bild, das sogenannte Golden Image erhält, das dann als Referenz für die anschließende Bahninspektion dient.

In Schritt S340 wird auch das Referenzbild 330 mit dem digitalen Proof 110 verglichen. Da das Referenzbild weniger starken statistischen Fluktuationen unterliegt, werden in diesem Fall Algorithmen mit engeren Toleranzgrenzen benutzt, so dass schon bei geringfügigeren Abweichungen eine Fehlermeldung erfolgt. Im Fall einer Fehlermeldung wird der Andruck abgebrochen, damit die Fehlerquelle beseitigt werden kann.

Sobald das Referenzbild 330 erstellt ist, wird dieses Referenzbild in Schritt S340 auch mit den danach aufgenommenen Livebildern 310 verglichen. Für diesen Vergleich können andere Vergleichsalgorithmen benutzt werden, die gezielt nach Fehlern suchen, die typischerweise erst im Lauf des Fortdruckprozesses entstehen, beispielsweise Spritzer, Rakelstreifen und dergleichen. Falls ein signifikanter Fehler festgestellt wird, so wird eine Fehlermeldung ausgegeben, die das Personal veranlasst, die Fehlerquelle möglichst noch während des laufenden Druckvorgangs zu beseitigen oder, falls dies nicht möglich ist, den Druckvorgang abzubrechen. Gleichzeitig können die Orte der fehlerhaften Abschnitte der Bahn 10 gespeichert werden, so dass später die fehlerhaften Bahnabschnitte herausgetrennt werden können.

## Patentansprüche

1. Verfahren zur Prüfung des Druckergebnisses bei Rotationsdruckmaschinen, die ein Inspektionssystem (14, 16) zur Inspektion des Druckbildes aufweisen, bei welchem Verfahren aus einer vorbestimmten Anzahl von Livebildern (210, 310), die das Inspektionssystem an einer bedruckten Bahn (10) aufnimmt, ein Referenzbild (330) gebildet wird, das dann mit einem von einer Druckvorstufe (S100) gelieferten digitalen Proof (110) verglichen werden kann, **dadurch gekennzeichnet, dass** mindestens eines der Livebilder (210, 310) elektronisch mit dem digitalen Proof (110) verglichen wird.

2. Verfahren nach Anspruch 1, bei dem ein Andruckvorgang (S200) durchgeführt wird, während dessen Livebilder (210) aufgenommen und mit dem digitalen Proof (110) verglichen werden.

3. Verfahren nach Anspruch 1 oder 2, bei dem das Referenzbild (330) durch Integration mehrerer Livebilder (310) gebildet wird und auch diese Livebilder (310) mit dem digitalen Proof (110) verglichen werden.

4. Verfahren nach einem der Ansprüche 1 bis 3, bei dem auch das Referenzbild (330) elektronisch mit dem digitalen Proof (110) verglichen wird.

5. Verfahren nach Anspruch 4, bei dem für den Vergleich der Livebilder (210, 310) mit dem digitalen Proof (110) andere Kriterien gelten als für den Vergleich des Referenzbildes (330) mit dem digitalen Proof.

6. Verfahren nach einem der vorstehenden Ansprüche, bei dem eine Kamera (12, 14), die zur Aufnahme der Livebilder (210) dient, durch elektronischen Vergleich der Livebilder mit dem Proof (110) automatisch mit dem Repeat der Druckmaschine synchronisiert wird.

## Claims

1. A method of examining a printed product in a rotary printing press comprising an inspection system (14, 16) for inspecting the printed image, the method comprising a step of forming a reference image (330) from a predetermined number of live images (210, 310) which the inspection system records on a printed web (10), so that the reference image can be compared to a digital proof (110) provided from a pre-press stage (S100), **characterized in that** at least one of the live images (210, 310) is electronically compared to the digital proof (110).

2. The method according to claim 1, comprising a start-up print process (S200) in which live images (210) are recorded and compared to the digital proof (110).

3. The method according to claim 1 or 2, wherein the reference image (330) is formed by integrating a plurality of live image (301), these live images (310) being also compared to the digital proof (110).

4. The method according to any of the claims 1 to 3, wherein the reference image (330) is also compared electronically to the digital proof (110).

5. The method according to claim 4, wherein criteria for comparing the live images (210, 310) to the digital proof (110) are different from criteria for the comparison of the reference image (330) with the digital proof.

6. The method according to any of the preceding claims, wherein a camera (12, 14) serving for recording the live images (210) is automatically synchronized with the repeat of the printing press by the electronic comparison of the live images with the proof (110).

## Revendications

1. Procédé destiné à contrôler le résultat de l'impression pour des presses rotatives qui comportent un système d'inspection (14, 16) pour l'inspection de l'image imprimée, procédé dans lequel une image de référence (330) est formée à partir d'un nombre prédéterminé d'images en direct (210, 310) que le système d'inspection capture sur une bande imprimée (10), laquelle image de référence peut ensuite être comparée à une épreuve numérique (110) fournie par une prépresse (S100), **caractérisé en ce qu'**au moins une des images en direct (210, 310) est comparée électroniquement à l'épreuve numérique (110).

2. Procédé selon la revendication 1, dans lequel une opération de tirage d'épreuve (S200) est exécutée, pendant laquelle les images en direct (210) sont capturées et comparées à l'épreuve numérique (110).

3. Procédé selon la revendication 1 ou 2, dans lequel l'image de référence (330) est formée en intégrant plusieurs images en direct (310) et ces images en direct (310) sont également comparées à l'épreuve numérique (110).

4. Procédé selon l'une des revendications 1 à 3, dans lequel l'image de référence (330) est également comparée électroniquement à l'épreuve numérique (110).

5. Procédé selon la revendication 4, dans lequel les critères appliqués pour comparer les images en direct (210, 310) à l'épreuve numérique (110) sont différents de ceux utilisés pour comparer l'image de référence (330) à l'épreuve numérique.

6. Procédé selon l'une des revendications précédentes, dans lequel une caméra (12, 14) qui sert à capturer les images en direct (210) est automatiquement synchronisée avec la répétition de la presse en comparant électroniquement les images en direct avec l'épreuve (110).
